# EUROPÄISCHE PATENTSCHRIFT

(11) **EP 4 001 156 B1**
(45) Veröffentlichungstag und Bekanntmachung des Hinweises auf die Patenterteilung: **16.07.2025**
(21) Anmeldenummer: 21200774.4
(22) Anmeldetag: 04.10.2021
(51) Int. Cl.: B65D 41/04, B65D 41/18

(54) **STOPFEN FÜR EINEN BEHÄLTER**
STOPPER FOR A CONTAINER
BOUCHON POUR UN RÉCIPIENT

(30) Priorität: 23.11.2020 DE 102020130866
(43) Veröffentlichungstag der Anmeldung: 25.05.2022
(73) Patentinhaber: Gaplast GmbH, 82442 Altenau (DE)
(72) Erfinder: Kneer, Stephan, 82490 Farchant (DE)
(74) Vertreter: Flosdorff, Jürgen

(56) Entgegenhaltungen:
- CH-A- 409 667
- DE-B- 1 011 307
- DE-U1- 29 723 503
- US-A- 4 098 422

## Beschreibung

Die Erfindung betrifft einen Stopfen für einen Behälter mit einem Deckel, dessen Rand mit einer den Hals des Behälters umgreifenden Umfangswand verbunden ist, und mit einer mit einer äußeren umlaufenden Ringwulst versehenen Olivendichtung zum klemmenden Eingriff in die Behälteröffnung. An der Unterkante der Umfangswand ist ein umlaufender abreißbarer Sicherungsring zur Originalitätssicherung des Behälterinhalts mit nach innen weisenden Blockieransätzen angeformt, die in der Befestigungslage des Stopfens eine nach außen weisenden Ringvorsprung des Behälters untergreifen.

Der Zweck der Olivendichtung, besteht darin, den Behälterinhalt dicht zu verschließen, weshalb die Abmessungen so getroffen sind, dass die Olivendichtung in einem Klemmsitz in dem Behälterhals sitzt. Dieser Klemmsitz erschwert es aber, den Stopfen von dem Behälter abzuziehen oder in einer Schräglage abzuhebeln, was dann zu einem Problem werden kann, wenn durch unvermeidliche Herstellungs-toleranzen des Stopfens und/oder des Behälters die Olivendichtung in einen so festen Klemmsitz in dem Behälterhals steckt, dass eine beträchtliche Kraft erforderlich ist, um die an dem Deckel angeformte Umfangswand und die Olivendichtung von dem Behälterhals zu trennen. Dies kann für Personen mit geringer Kraft in den Händen zu einem unlösbaren Problem werden.

Die Oliv-Ringdichtungen der bisher bekannten Stopfen haben eine glatte, geschlossene Innenwandfläche, die der Olivendichtung eine beträchtliche Steifigkeit verleiht.

Die DE 297 23 503 U1 offenbart einen Stopfen gemäß dem Oberbegriff des Anspruchs 1.

Die US 4 098 422 A1 offenbart einen Stopfen, der dazu dient, Getränkeflaschen wie beispielsweise Champagner-Flaschen zu verschließen, bei denen der Stopfen einem großen Innendruck standhalten muss. Deshalb hat der Stopfen einen langgestreckten Schaft, der in die Champagner-Flasche gepresst wird, wobei am Außenumfang des Schaftes fünf axial beabstandete, ringförmige Vorsprünge ausgebildet sind, die die Abdichtung der Flasche mit dem Stopfen erleichtern. In axialer Richtung verlaufende innere Schlitze des Stopfens dienen dazu, den Stopfen flexibler zu machen, um ihn in einem Flaschenhals unterzubringen. Der Stopfen wird dadurch von einem Flaschenhals abgenommen, dass er in Längsrichtung aus dem Flaschenhals herausgezogen wird,

Der vorliegenden Erfindung liegt die Aufgabe zugrunde, einen Stopfen für einen Behälter anzugeben, der mit geringeren Kräften von dem zugehörigen Behälter abgenommen oder abgehebelt werden kann und bei dem dennoch gewährleistet ist, dass der Behälterinhalt sicher abgedichtet ist.

Diese Aufgabe wird erfindungsgemäß durch die Merkmale des Patentanspruchs 1 gelöst.

Vorteilhafte Ausgestaltungen der Erfindung sind in den Unteransprüchen gekennzeichnet.

Die Erfindung sieht vor, dass die Olivendichtung an ihrer Innenseite einen geriffelte Wandfläche aufweist, die durch eine Vielzahl von in Längsrichtung des Stopfens verlaufende Nuten in der Wand der Olivendichtung gebildet ist. Durch diese Ausbildung wird erreicht, dass beim schrägen Abhebeln des Stopfens von dem Behälterhals die Olivendichtung an der Seite des Kraftangriffs zusammengedrückt wird, wobei sich die Breite der Nuten verringert, mit der Folge, dass die Klemmkraft der Olivendichtung reduziert wird und der Stopfen leichter von dem Behälter seitlich abgehebelt werden kann. Überraschenderweise hat sich gezeigt, dass sich die geriffelte Wandfläche weniger stark auf die Anpresskraft in der Verschluss-Stellung des Stopfens in dem Behälter auswirkt, so dass die Olivendichtung mit ihrer glatten Außenfläche die Dichtigkeit des Behälterinhalts gewährleisten kann. Damit ist das seitliche Abhebeln der Olivendichtung zum Abnehmen des Stopfens von dem Behälter erheblich erleichtert, wobei der Behälterinhalt bis dahin dicht verschlossen ist.

Weiter ist erfindungsgemäß vorgesehen, dass die Breite der Nuten in Längsrichtung variiert und zum Rand der Olivendichtung zunimmt, um das Abnehmen des Stopfens weiter zu erleichtern.

Die Nuten sollten eine Tiefe von 10% bis 50% der minimalen Wandstärke der Olivendichtung haben.

Bezüglich der zwischen den Nuten verbleibenden Stege an der Innenseite der Olivendichtung ist querschnittlich eine gewölbte Form bevorzugt.

Die erfindungsgemäß geriffelte Olivendichtung kann Teil eines Stopfens sein, dessen Deckel eine durchgehende Kreisform hat, wobei die Olivendichtung radial innerhalb der Umfangswand an dem Deckel angeformt ist, wie dies bei den herkömmlichen Stopfen der Fall ist. Die erfindungsgemäße Olivendichtung kann aber auch Bestandteil eines Stopfens sein, bei dem der Deckel eine kreisförmige konzentrische Vertiefungsrinne enthält, die eine radial äußere Ringwand und eine radial innere Ringwand enthält, die durch eine Bodenwand verbunden sind, wobei die radial äußere Ringwand als Olivendichtung geformt ist, die an ihrer radialen Innenseite die geriffelte Wandfläche aufweist. Bei beiden Ausführungsformen des Stopfens hat die geriffelte innere Wandfläche der Olivendichtung zur Folge, dass die zum schrägen Abhebeln des Stopfens erforderliche Kraft verringert ist, während ein ausreichend hoher Anpressdruck beim Sitz des Stopfens in dem Behälterhals trotz der Riffelung gewährleistet ist.

Außerdem wird an der Unterkante der Umfangwand des Stopfens ein umlaufender abreißbarer Sicherungsring zur Originalitätssicherung des Behälterinhalts mit nach Innen weisenden Blockieransätzen angeformt, die in der Befestigungslage des Stopfens einen nach außen weisenden Ringvorsprung des Behälters untergreifen. Dieser Originalitätssicherungsring gewährleistet, dass der Behälterinhalt nicht unbefugt manipuliert werden kann. Wenn ein Benutzer erstmalig den Stopfen von dem Behälter abnehmen möchte, muss er zuvor den Originalitätssicherungsring von der Unterkante der den Behälter umgreifenden Umfangswand abreißen, woraufhin er den Stopfen von dem Behälterhals abhebeln kann.

Der Stopfen besteht zweckmäßigerweise aus LDPE, ohne dass die Erfindung hierauf beschränkt ist.

Weitere Einzelheiten ergeben sich aus der nachfolgenden Beschreibung einer bevorzugten Ausführungsform. Dabei zeigen die Figuren:
- Figur 1: einen schematischen Längsschnitt durch einen Deckel mit angeformter herkömmlicher Olivendichtung und
- Figur 2: einen Schnitt durch einen Deckel eines Stopfens mit einer erfindungsgemäßen Olivendichtung.

In den Figuren sind die übrigen Bestandteile des Stopfens weggelassen.

Figur 1 zeigt eine Olivendichtung mit einer glatten Außenfläche 1 mit einer äußeren umlaufenden Ringwulst 2 und einer glatten zylindrischen Innenwandfläche 3.

In Figur 2 ist die innere Wandfläche 4 der erfindungsgemäßen Olivendichtung 7 geriffelt ausgebildet, indem eine Vielzahl von in Längsrichtung des Stopfens verlaufende Nuten 5 in der Wand ausgebildet sind. Die zwischen den Nuten verbliebenen Stege 6 haben eine gewölbte Querschnittsform.

Es wird betont, dass die Erfindung nicht auf die beschriebenen und dargestellten Ausführungsformen beschränkt ist.

## Patentansprüche

1. Stopfen für einen Behälter, mit einem Deckel mit einer den Hals des Behälter umgreifenden Umfangswand, an deren Unterkante ein umlaufender abreißbarer Sicherungsring zur Originalitätssicherung des Behälterinhalts mit nach innen weisenden Blockieransätzen angeformt ist, die in der Befestigungslage des Stopfens einen nach außen weisenden Ringvorsprung des Behälters untergreifen, und
mit einer mit einer äußeren umlaufenden Ringwulst versehenen Olivendichtung zum klemmenden Eingriff in die Behälteröffnung,
**dadurch gekennzeichnet,**
**dass** die Olivendichtung (7) an ihrer Innenseite eine geriffelte Wandfläche (4) aufweist, die durch eine Vielzahl von in Längsrichtung verlaufende Nuten (5) und Stege (6) der Wand der Olivendichtung (7) gebildet ist und dass die Breite der Nuten in Längsrichtung variiert und zum Rand der Olivendichtung zunimmt, um das Abnehmen des Stopfens weiter zu erleichtern.

2. Stopfen nach Anspruch 1,
**dadurch gekennzeichnet,**
**dass** die Nuten (5) eine Tiefe von 10% bis 50% der minimalen Wandstärke der Olivendichtung (7) haben.

3. Stopfen nach einem der Ansprüche 1 oder 2,
**dadurch gekennzeichnet,**
**dass** die Stege (6) zwischen den Nuten (5) eine gewölbte Querschnittsform haben.

4. Stopfen nach einem der Ansprüche 1 bis 3,
**dadurch gekennzeichnet,**
**dass** der Deckel eine durchgehende Kreisform hat und dass die Olivendichtung (7) an dem Deckel angeformt ist.

5. Stopfen nach einem der Ansprüche 1 bis 4,
**dadurch gekennzeichnet,**
**dass** in dem Deckel eine kreisförmige konzentrische Vertiefungsrinne ausgebildet ist, die eine radial äußere Ringwand und eine radial innere Ringwand enthält, die durch eine Bodenwand verbunden sind, und dass die radial äußere Ringwand als Olivendichtung geformt ist.

6. Stopfen nach einem der Ansprüche 1 bis 5,
**dadurch gekennzeichnet,**
**dass** der Stopfen aus LDPE besteht.

## Claims

1. A stopper for a container with a lid with a peripheral wall engaging around the neck of the container, integrally formed on whose lower edge there is a peripheral, tear-off security ring for tamper evidence of the container contents with inwardly directed locking formations, which, in the fastened position of the stopper, engage beneath an outwardly directed annular projection on the container, and with an olive seal provided with an outer, peripheral annular bead for jamming engagement in the container opening, **characterised in that** the olive seal (7) has a ribbed wall surface (4) on its inner side, which is constituted by a plurality of grooves (5) and webs (6) extending in the longitudinal direction on the wall of the olive seal (7) and that the width of the grooves in the longitudinal direction varies and increases towards the edge of the olive seal in order further to facilitate the removal of the stopper.

2. A stopper as claimed in Claim 1, **characterised in that** the grooves (5) have a depth of 10% to 50% of the minimum wall thickness of the olive seal (7).

3. A stopper as claimed in one of Claims 1 or 2, **characterised in that** the webs (6) between the grooves (5) have a domed cross-sectional shape.

4. A stopper as claimed in one of Claims 1 to 3, **characterised in that** the lid has a continuous circular shape and that the olive seal (7) is integrally formed on the lid.

5. A stopper as claimed in one of Claims 1 to 4, **characterised in that** formed in the lid there is a circular, concentric recessed groove, which has a radially outer annular wall and a radially inner annular wall, which are connected by a base wall and that the radially outer annular wall is formed as the olive seal.

6. A stopper as claimed in one of Claims 1 to 5, **characterised in that** the stopper consists of LDPE.

## Revendications

1. Bouchon pour un récipient, avec un couvercle avec une paroi périphérique entourant le col du récipient, sur le bord inférieur de laquelle est formé un anneau de sécurité détachable périphérique destiné à garantir l'inviolabilité du contenu de récipient avec des appendices de blocage pointant vers l'intérieur, qui viennent en prise par le bas avec une partie faisant saillie annulaire, pointant vers l'extérieur, du récipient dans la position de fixation du bouchon, et
avec un joint d'étanchéité olive pourvu d'un bourrelet annulaire périphérique extérieur, destiné à venir en prise par serrage avec l'ouverture du récipient,
**caractérisé en ce**
**que** le joint d'étanchéité olive (7) présente sur sa face intérieure une surface de paroi striée (4) qui est formée par une pluralité de rainures (5) et de nervures (6), s'étendant dans la direction longitudinale, de la paroi du joint d'étanchéité olive (7) et que la largeur des rainures varie dans la direction longitudinale et augmente vers le bord du joint d'étanchéité olive pour faciliter davantage le retrait du bouchon.

2. Bouchon selon la revendication 1,
**caractérisé en ce**
**que** les rainures (5) ont une profondeur de 10 % à 50 % de l'épaisseur minimale de paroi du joint d'étanchéité olive (7).

3. Bouchon selon l'une quelconque des revendications 1 ou 2,
**caractérisé en ce**
**que** les nervures (6) présentent une forme de section transversale bombée entre les rainures (5).

4. Bouchon l'une quelconque des revendications 1 à 3,
**caractérisé en ce**
**que** le couvercle présente une forme circulaire continue et que le joint d'étanchéité olive (7) est moulé sur le couvercle.

5. Bouchon selon l'une quelconque des revendications 1 à 4,
**caractérisé en ce**
**qu'**un sillon en creux concentrique circulaire est réalisé dans le couvercle, qui contient une paroi annulaire radialement extérieure et une paroi annulaire radialement intérieure qui sont reliées par une paroi de fond, et que la paroi annulaire radialement extérieure est formée en tant que joint d'étanchéité olive.

6. Bouchon selon l'une quelconque des revendications 1 à 5,
**caractérisé en ce**
**que** le bouchon est constitué de PEBD.
